# EUROPÄISCHE PATENTSCHRIFT

(11) **EP 0 079 343 B1**
(45) Veröffentlichungstag und Bekanntmachung des Hinweises auf die Patenterteilung: **05.12.1984**
(21) Anmeldenummer: 82901485.1
(22) Anmeldetag: 17.05.1982
(51) Int. Cl.: E02D 5/74, E02D 27/44

(54) **VORRICHTUNG ZUR ZUGFESTEN VERBINDUNG ZWEIER BAUELEMENTE**
TENSILE STRENGTH CONNECTION DEVICE FOR TWO CONSTRUCTION ELEMENTS
DISPOSITIF DE LIAISON RESISTANT A LA TRACTION DE DEUX ELEMENTS DE CONSTRUCTION

(30) Priorität: 21.05.1981 AT 2290/81
(43) Veröffentlichungstag der Anmeldung: 25.05.1983
(73) Patentinhaber: KOSS, Kurt, A-1030 Wien (AT)
(72) Erfinder: KOSS, Kurt, A-1030 Wien (AT)
(74) Vertreter: Kliment, Peter
(86) Internationale Anmeldenummer: AT8200016
(87) Internationale Veröffentlichungsnummer: WO8204083

## Beschreibung

Die Erfindung bezieht sich auf eine Vorrichtung zur zugfesten Verbindung zweier Bauelemente, vorzugsweise zur Verankerung von Stützen auf Fundamenten, mit einer Zugstange, welche in einem, in einen Betonkörper einzubetonierenden Ankerkörper befestigt ist.

Für die zugfeste Verbindung von Bauelementen wie z.B. der Stützen von Hallenkonstruktionen oder von grossen Maschinenelementen mit den Fundamenten sind Verankerungskonstruktionen gebräuchlich, bei denen die zu übertragenden Zugkräfte durch Zugstangen über Ankerbarren in die Fundamentkörper übertragen werden.

Diese Verankerungskonstruktion besteht im wesentlichen aus zwei Elementen. Das erste Element ist der tief unten im Fundamentkörper einbetonierte Ankerbarren, der die zu verankernde Zugkraft durch Pressung zwischen dem Ankerbarren und dem einhüllenden Beton des Fundaments überträgt. Der Ankerbarren wirkt dabei als Biegeträger und muss entsprechend steif ausgebildet werden, um die Biegemomente aufzunehmen, die durch die notwendige Überbrückung der Abstände zwischen der Stelle der Krafteinteilung, das ist die Verbindungsstelle der Zugstange mit dem Ankerbarren und den Stellen, wo der Ankerbarren seinerseits die Kraft durch Druck auf den Fundamentbeton überträgt, auftreten. Dies bedingt einen grossen Materialaufwand für die Ankerbarren sowohl für die erforderliche Biegesteifigkeit als auch für die Ausbildung entsprechend grosser druckübertragender Flächen. Das zweite Element ist die Zugstange. Diese muss unten im Fundament in den Ankerbarren eingehängt werden, wozu sie an ihrem unteren Ende zumeist eine Verbreiterung in Form eines Hammerkopfes aufweist (vgl. z.B. DE-A Nr. 2926414).

Die Zugstange wird dabei in einer schlitzförmigen Öffnung durch den Ankerbarren hindurchgeführt und dann um 90° verdreht, so dass sich der Hammerkopf im Ankerbarren verhängt.

Bei dieser bekannten Verankerungskonstruktion muss der Ankerbarren aus zwei Gründen tief unten im Fundament versetzt werden. Erstens muss eine genügende Höhe des Betons oberhalb des Ankerbarrens vorhanden sein, um ein örtliches Ausbrechen des Betons unter der Wirkung der nach oben wirkenden, vom Ankerbarren übertragenden Druckkräfte zu vermeiden. Zweitens muss die Länge der Zugstange so gross gewählt werden, dass für den Grundriss betrachtet die in der Baupraxis unvermeidlichen Toleranzen zwischen der Lage des Ankerbarrens und der Lage des zu verankernden Bau- oder Maschinenelementes durch die Nachgiebigkeit der Zugstange ausgeglichen werden können. So weisen solche Verankerungen üblicherweise Einbautiefen der Ankerbarren von 1 bis 3 m unterhalb der Fundamentoberkante auf.

Erschwerend für den Einbau solcher Ankerbarren ist es nun, dass dementsprechend tiefe Ankerkanäle im Fundament ausgespart werden müssen. Die dafür erforderlichen Schalungen sind kompliziert im Aufbau und stellen im Einsatz ein Risiko dar, weil verhindert werden muss, dass bei der Betonierung des Fundamentes Beton in den späteren Ankerkanal bzw. in den Bereich eindringt, in dem später die Zugstange in den Ankerbarren eingehängt werden soll, weil andernfalls die Zugstange mit dem Hammerkopf nicht eingesetzt werden kann.

Um dieses Risiko zu vermeiden, werden solche Verankerungen häufig so ausgeführt, dass an die Ankerbarren Rohre oder sonstige Hohlkörper direkt angeschweisst werden, die eine verlorene Schaltung für das Freihalten des Ankerkanals bzw. der Zone der Verhängung der Zugstange mit dem Ankerbarren darstellen. Damit erhöhen sich aber sowohl die Herstellungskosten für die Verankerungskonstruktion wie auch die Transportkosten, da die Ankerbarren zusammen mit diesen Rohren wegen der grossen Einbautiefe relativ grosse, sperrige Körper bilden.

Unabhängig davon, ob nun die Ankerbarren mit solchen Rohren versehen sind oder nicht, ist es schwierig, die Ankerbarren im Fundamentkörper vor dem Betonieren so gut zu sichern, dass diese ihre Lage während des Betonierens des Fundamentes nicht verändern.

Aufgabe der Erfindung ist es, die oben angeführten Nachteile bekannter Verankerungskonstruktionen zu vermeiden. Insbesondere soll eine Verankerungskonstruktion geschaffen werden, welche mit geringerem Materialeinsatz einfach hergestellt werden kann. Weiters soll der Einbau der erfindungsgemässen Konstruktion in das Fundament einfach und risikolos erfolgen können. Es soll ferner eine Konstruktionsform gefunden werden, welche ein Minimum an Transportvolumen durch Verschachteln mehrerer erfindungsgemässer Verankerungskonstruktionen ineinander ergibt. Dabei soll jedoch die Konstruktion den Ausgleich der in der Baupraxis unvermeidlichen Toleranzen ermöglichen.

Dies wird erfindungsgemäss dadurch erreicht, dass der Ankerkörper aus einem umfangseitig und bodenseitig geschlossenen Hohlkörper besteht und im oberen Bereich des Hohlkörpers ein mit einer Öffnung versehener Gegenkörper mit dem Hohlkörper fest verbunden ist und im Bereich zwischen dem Boden und dem Gegenkörper eine ein Anschlussgewinde aufweisende Ankerplatte lose eingesetzt ist, in die durch die Öffnung des Gegenkörpers hindurch dieZugstangedirekt einschraubbar ist, wobei die Öffnung in dem Gegenkörper mindestens um ein gewünschtes Toleranzmass grösser ist als der durchtretende Querschnitt der Zugstange und die Ankerplatte in der Ebene quer zur Achse der Zugstange mindestens um das gewünschte Toleranzmass im Hohlkörper kleiner ist als die Innenabmessungen des Hohlkörpers in der Ebene der Ankerplatte, wobei die grösste Erstrekkung der Ankerplatte in der Ebene quer zur Achse der Zugstange grösser ist als das kleinste Innenmass des Hohlkörpers in der besagten Ebene.

Erfindungsgemäss wird somit direkt unter der Oberkante des Betonkörpers ein Ankerkörper angeordnet, der dort direkt den Ausgleich der in der Baupraxis unvermeidlichen Lagetoleranzen zwischen zu verbindenden Konstruktionen, z.B. Hallenstütze und Fundament, gestattet und durch eine direkte Kraftüberleitung vom Ankerkörper in den Betonkörper ohne die Zwischenschaltung von biegesteifen Ankerbarren zu wesentlich geringerem Materialaufwand führt. Die Zugstange wird dabei direkt in den Ankerkörper eingeschraubt und ist dadurch wesentlich kürzer. Da zugleich auch der Hammerkopf vermieden wird, ergibt sich eine wesentliche Material- und Kosteneinsparung auch bei der Zugstange. Weiters senkt die erfindungsgemässe Ausbildung das Gewicht und das Transportvolumen und damit die Transportkosten erheblich. Eine zweckmässige Ausbildung der Erfindung besteht darin, dass an dem Hohlkörper zur direkten Kraftüberleitung in den Beton Verankerungselemente, vorzugsweise direkt am Hohlkörper befestigte Ankerstangen oder Ankerschlaufen, angeordnet sind. Damit wird die Verankerungskraft direkt in die Tiefe des Betonkörpers weitergeleitet, so dass der Hohlkörper direkt an der Oberkante des Betonkörpers angeordnet werden kann, ohne dass dies zu einer Überbeanspruchung des Betons führt. Eine weitere Ausführungsform der Erfindung besteht darin, dass an der Oberseite des Hohlkörpers höhenverstellbare Justierungselemente, vorzugsweise Stellschrauben, angeordnet sind. Es kann damit eine einfache Einjustierung der Distanz zwischen den beiden zu verbindenden Elementen, z.B. also der Höhenlage zwischen einer Hallenstütze und dem Fundament, durchgeführt werden. Bei einer weiteren Ausführungsform der Erfindung ist vorgesehen, dass der Gegenkörper unter Ausbildung eines darüberliegenden Freiraumes unterhalb der Oberkante des Hohlkörpers angeordnet ist. Damit kann der Ankerkörper zur direkten Einleitung von Kräften quer zur Zugstange, z.B. also zur Einleitung von horizontalen Kräften zwischen Hallenstütze und Fundament, ohne weitere Massnahme am Fundamentkörper benützt werden, wobei der zu verankernde Körper Elemente aufweist, welche in diesen Freiraum eingreifen, wodurch noch dem Verguss des Freiraumes eine direkte Kraftübertragung gegeben ist.

Da das aus dem Betonkörper ausgesparte Volumen wesentlich kleiner ist als bei den üblichen tiefen Ankerkanälen wird auch eine erhebliche Einsparung an Vergussmörtel erzielt.

Die Erfindung wird nachfolgend an einem bevorzugten Ausführungsbeispiel unter Bezugnahme auf die Zeichnungen beschrieben. In den Zeichnungen zeigen:
Fig. 1 einen Mittelschnitt durch eine erfindungsgemässe Verankerungskonstruktion;
Fig. 2 einen Querschnitt durch die Verankerungskonstruktion längs der Linie 11-11 in Fig. 1;
Fig. 3 einen Schnitt durch die Verankerungskonstruktion parallel zur Achse der Zugstange, im eingebauten und vergossenen Zustand, und
Fig. 4 eine Darstellung gemäss Fig. 2 mit einer gegen weitere Verdrehung gesicherten Lage der Ankerplatte.

Der Zuganker besitzt an seinem unteren Ende ein Gewinde. Mit diesem ist er in eine Ankerplatte 2 eingeschraubt, an die ein Abschlussplättchen 3 mit einem mittleren Loch angebracht ist. Dadurch kann der Gewindeteil des Zugankers durch Anziehen gegen das Abschlussplättchen 3 mit der Ankerplatte 2 verspannt werden. Dadurch bilden die Zugstange 1, die Ankerplatte 2 samt Abschlussplättchen 3 für die weiteren Vorgänge einen gemeinsamen Körper. Diese direkte Einschraubung des Zugankers in die Ankerplatte 2 erlaubt es, Zugstangen beliebiger Länge und beliebiger Ausbildung einzusetzen. Weiters wird damit auch eine einfache Fixierung des Ankerkörpers für das Einbetonieren des Fundamentes ermöglicht. Der gesamte Ankerkörper kann mittels einer in das Gewinde 14 der Ankerplatte 2 passenden Schraubevon oben heran einen oberhalb des Fundamentes quer über die Aussenschalung des Fundamentes gelegten Träger festgeschraubt werden. Damit kann die Lage des Ankerkörpers im Fundament einfach fixiert, genau eingemessen und kontrolliert werden. Dabei kann diese Verschraubung leichtso durchgeführtwerden, dass die Ankerplatte 2 in der Mitte des Ankerkörpers zu liegen kommt, also das gewünschte Toleranzmass nach allen Richtungen ausgenützt werden kann. Das Loch im Abschlussplättchen 3 gestattet dabei eine einfache und sichere Reinigung des Gewindes in der Ankerplatte 2.

Die Ankerplatte 2 presst sich beim Anspannen des Zugankers gegen den darüber befindlichen aus zwei Platten 4', 4" gebildeten Gegenkörper. Dieser weist eine Öffnung 13 auf, die um das gewünschte Toleranzmass grösser ist als der Durchmesser der Zugstange 1, so dass vor dem Anspannen der Zugstange 1 der mit dem Fundament zu verbindende Körper um dieses Toleranzmass gegenüber der mittigen Lage versetzt angeordnet werden kann.

Die Platten 4', 4" des Gegenkörpers sind von oben her mit dem als Formrohr ausgebildeten Hohlkörper verschweisst, welches im dargestellten Beispiel einen rechteckigen Querschnitt besitzt. Der lichte Querschnitt dieses Formrohres ist dabei um das Toleranzmass grösser als die Aussenkontur der Ankerplatte 2. Die Ankerplatte 2 kann daher in jeder Richtung mit einer beliebigen Toleranz bis zum gewünschten Toleranzmass versetzt angeordnet werden. Da das Aussenmass der Ankerplatte 2 über die Diagonale gemessen aber grösser ist als das lichte Innenmass des Hohlkörpers 5, ist eine Selbstfixierung der Ankerplatte 2 gegen Verdrehung gegeben, d.h. dass sich die Ankerplatte 2 nur um ein gewisses Mass je nach der Lage innerhalb des Toleranzbereiches gegen den Hohlkörper 5 verdrehen lässt und sich dann auf jeden Fall die Zugstange 1 nicht mehr weiter verdrehen kann. Damit ist gesichert, dass einerseits die Zugstange 1 von oben her in die Ankerplatte 2 eingeschraubt werden kann und andererseits auch das spätere Anpassen der Zugstange 1 durch Gewinde und Mutter am oberen Ende der Zugstange 1 möglich ist.

Der Gegenkörper 4', 4" mit der Öffnung 13 besitzt seitlich an den Ecken des Formrohres Ausnehmungen 15, damit auch der Bereich des Hohlraumes unterhalb des Gegenkörpers 4', 4" bzw. der Ankerplatte 2 von oben her mit Vergussmörtel gefüllt werden kann.

Der Hohlkörper 5 ist unten mit einem Boden-6 versehen, so dass beim Betonieren des Fundamentes kein Beton in das Innere des Ankerkörpers eindringen kann.

Über die in statischer Hinsicht als Scheiben wirkenden Wände des Formrohres werden die jeweiligen Komponenten der gesamten Zugkraft zu den Ankerstangen 7 an den Ecken des Hohlkörpers 5 geleitet und von diesen direkt in den Betonkörper 10 übertragen. Die Ankerstangen 7 sind dazu an die Ecken des Hohlkörpers 5 angeschweisst.

I n den Hohlkörper 5 können wie in Fig. 1 gezeigt vorteilhaft an der Innenseite des Rohres Gewindehülsen 8 oder ähnliches angebracht werden, in die Stellschrauben 9 eingeschraubt werden können. Mit Hilfe dieser Stellschrauben 9 lässt sich die Distanz zwischen dem Betonkörper 10 und dem zu verankernden Körper 11 genau einjustieren, so dass dieser Körper in seiner gewünschten Lage durch Anziehen dieser Stellschrauben 9 bzw. durch Anspannen der Zugstange 1 vor dem Verguss der Hohlräume genau fixiert werden kann.

Wenn über die erfindungsgemässe direkte Verankerung auch Kräfte quer zur Zugstange 1 übertragen werden sollen, können an die Unterkante des zu verankernden Körpers nach unten ragende Teile angebracht werden, z.B. wie in Fig. 3 gezeigt ein angeschweisstes Stück eines Rohres 12, welches in den Hohlräumen des Hohlkörpers 5 oberhalb des Gegenkörpers 4', 4" hineinragt.

Als abschliessender Vorgang werden die Hohlräume des Ankerkörpers sowie die Distanz zwischen dem zu verbindenden Körper 11 und dem Betonkörper 10 mit druckfestem Vergussmörte) 16 gefüllt. Damit ist mit Hilfe der erfindungsgemässen Verankerungskonstruktion eine Verbindung zwischen den Körpern 10 und 11 geschaffen, die direkt an einer Stelle Kräfte nach jeder Richtung des Raumes aufnehmen kann.

## Patentansprüche

1. Vorrichtung zur zugfesten Verbindung zweier Bauelemente vorzugsweise zur Verankerung von Stützen auf Fundamenten, mit einer Zugstange (1), welche in einem, in einen Betonkörper (10) einzubetonierenden Ankerkörper befestigt ist, dadurch gekennzeichnet, dass der Ankerkörper aus einem umfangseitig und bodenseitig geschlossenen Hohlkörper (5) besteht und im oberen Bereich des Hohlkörpers (5) ein mit einer Öffnung (13) versehener Gegenkörper (4', 4") mit dem Hohlkörper (5) fest verbunden ist und im Bereich zwischen dem Boden (6) und dem Gegenkörper (4', 4") eine ein Anschlussgewinde (14) aufweisende Ankerplatte (2) lose eingesetzt ist, in die durch die Öffnung (13) des Gegenkörpers (4', 4") hindurch die Zugstange (1 ) direkt einschraubbar ist, wobei die Öffnung (13) in dem Gegenkörper (4', 4") mindestens um ein gewünschtes Toleranzmass grösser ist als der durchtretende Querschnitt der Zugstange (1) und die Ankerplatte (2) in der Ebene quer zur Achse der Zugstange (1) mindestens um das gewünschte Toleranzmass im Hohlkörper (5) kleiner ist als die Innenabmessungen des Hohlkörpers (5) in der Ebene der Ankerplatte (2), wobei die grösste Erstreckung der Ankerplatte (2) in der Ebene quer zur Achse der Zugstange (1) grösser ist als das kleinste Innenmass des Hohlkörpers (5) in der besagten Ebene.

2. Vorrichtung nach Anspruch 1, dadurch gekennzeichnet, dass zur direkten Kraftüberleitung in den Beton direkt am Hohlkörper (5) befestigte Ankerstangen (7) oder Ankerschlaufen angeordnet sind.

3. Vorrichtung nach einem der beiden Ansprüche 1 oder 2, dadurch gekennzeichnet, dass zur Einstellung der gegenseitigen Lage der zu verbindenden Körper an der Oberseite des Hohlkörpers (5) höhenverstellbare Justierungselemente, vorzugsweise Stellschrauben (9), angeordnet sind.

4. Vorrichtung nach einem der Ansprüche 1 bis 3, dadurch gekennzeichnet, dass der Gegenkörper (4', 4") unter Ausbildung eines darüberliegenden Freiraumes unterhalb der Oberkante des Hohlkörpers (5) angeordnet ist.

5. Vorrichtung nach einem der Ansprüche 1 bis 4, dadurch gekennzeichnet, dass der Gegenkörper (4', 4") im Übergangsbereich zum Hohlkörper (5) Vergussöffnungen (15) aufweist.

6. Vorrichtung nach einem der Ansprüche 1 bis 5, dadurch gekennzeichnet, dass das Einschraubgewinde (14) in der Ankerplatte (2) eine Endbegrenzung, vorzugsweise ein Abschlussplättchen (3) mit einer Öffnung kleiner als der Durchmesser des Gewindeteiles der Zugstange (1), aufweist.

## Claims

1. A device for making a tensile force-resistant connection between two construction elements, preferably for anchoring supports on foundations, having a tie rod (1) which is fixed in an anchoring member which is to be concreted into a concrete body (10), characterised in that the anchoring member comprises a hollow member (5) which is closed at its periphery and at its bottom and, in the upper region of the hollow member (5), a supporting member (4', 4") provided with an opening (13) is fixedly connected to the hollow member (5) and an anchoring plate (2) provided with a connecting screw-thread (14) is loosely fitted in the region between the bottom (6) and the supporting member (4', 4"), wherein the tie rod (1) can be directly screwed into the anchoring plate (2) through the opening (13) in the supporting member (4', 4"), the opening (13) in the supporting member (4', 4") being larger than the cross-section of the tie rod (1), which passes therethrough, at least by a desired tolerance, and the anchoring plate (2) is smaller, in the plane which is transverse with respect to the axis of the tie rod (1), than the internal dimensions of the hollow member (5) in the plane of the anchoring plate (2), at least by the desired tolerance, wherein the largest dimension of the anchoring plate (2) in the plane transverse with respect to the axis of the tie rod (1) is larger than the smallest internal dimension of the hollow member (5) in said plane.

2. A device according to Claim 1, characterised in that anchoring rods (7) or anchoring loops which are secured directly to the hollow member (5) are provided for the direct transmission of force into the concrete.

3. A device according to one of Claims 1 or 2, characterised in that adjusting elements which are adjustable in respect of height, preferably adjusting screws (9), are arranged at the top of the hollow member (5), for setting the mutual positions of the members to be connected.

4. A device according to one of Claims 1 to 3, characterised in that the supporting member (4', 4") is arranged below the top edge of the hollow member (5), forming a free space above the supporting member.

5. A device according to one of Claims 1 to 4, characterised in that the supporting member (4', 4") has pouring openings (15) in the transitional region to the hollow member (5).

6. A device according to one of Claims 1 to 5, characterised in that the screw-thread (14) in the anchoring plate (2) has an end stop means, preferably a blanking plate (3) having an opening which is smaller than the diameter of the screw- threaded portion of the tie rod (1).

## Revendications

1. Dispositif pour l'assemblage résistant à la traction de deux éléments de construction, de préférence pour l'ancrage de poteaux sur des fondations, qui comprend un tirant (1 ) qui est fixé dans un corps d'ancrage destiné à être bétonné dans un massif de béton (10), caractérisé en ce que le corps d'ancrage est constitué par un corps creux (5) fermé sur sa périphérie et au fond et que, dans la région supérieure du corps creux (5), un contre-corps (4', 4") muni d'une ouverture (13) est assemblé solidement au corps creux (5), que, dans la région comprise entre le fond (6) et le contre-corps (4', 4"), est placée librement une plaque d'ancrage (2) présentant un filetage de raccordement (14) et dans laquelle le tirant (1) peut être vissé directement en passant à travers l'ouverture (13) du contre-corps (4', 4"), l'ouverture (13) du contre-corps (4', 4") étant de dimensions supérieures, d'au moins une tolérance désirée, à la section du tirant (1) qui la traverse, tandis que, dans le plan transversal à l'axe du tirant (1), la plaque d'ancrage (2) est de dimensions inférieures, au moins de la tolérance désirée dans le corps creux (5), aux dimensions intérieures du corps creux (5) dans le plan de la plaque d'ancrage (2), l'extension maximale de la plaque d'ancrage (2) dans le plan transversal à l'axe du tirant (1 ) étant plus grande que la plus petite dimension intérieure du corps creux (5) dans ledit plan.

2. Dispositif selon la revendication 1, caractérisé en ce que, en vue de la transmission directe des forces au béton, il est prévu des barres d'ancrage (7) ou des boucles d'ancrage fixées au corps creux (5).

3. Dispositif selon l'une des revendications 1 ou 2, caractérisé en ce que, pour régler la position mutuelle des corps à assembler, des éléments d'ajustement réglables en hauteur, de préférence des vis de réglage (9), sont agencés à la face supérieure du corps creux (5).

4. Dispositif selon l'une des revendications 1 à 3, caractérisé en ce que le contre-corps (4', 4") est disposé au-dessous du bord supérieur du corps creux (5), en ménageant un espace libre situé au-dessus.

5. Dispositif selon l'une des revendications 1 à 4, caractérisé en ce que le contre-corps (4', 4") présente des ouvertures de coulée dans la région de raccordement avec le corps creux (5).

6. Dispositif selon l'une des revendications 1 à 5, caractérisé en ce que le filetage de vissage (14) ménagé dans la plaque d'ancrage (2) présente une limite d'extrémité, de préférence une plaquette de fermeture (3), qui présente une ouverture plus petite que le diamètre de la partie filetée du tirant (1 ).
